# FASCICULE DE BREVET EUROPEEN

(11) **EP 0 276 630 B1**
(45) Date de publication et mention de la délivrance du brevet: **13.05.1992**
(21) Numéro de dépôt: 87810727.5
(22) Date de dépôt: 09.12.1987
(51) Int. Cl.: A63C 5/16

(54) **Accessoire pour skis**
Zubehör für Schier
Accessory for skis

(30) Priorité: 09.01.1987 CH 50/87
(43) Date de publication de la demande: 03.08.1988
(73) Titulaire: Reynaud, Serge, CH-1201 Genève (CH); Hannhart, Pierre, CH-1213 Petit-Lancy (CH); Solomos, Efstratios, CH-1217 Meyrin (CH)
(72) Inventeur: Reynaud, Serge, CH-1201 Genève (CH)

(56) Documents cités:
- CH-A- 662 745
- FR-A- 893 615
- FR-A- 2 553 670
- US-A- 3 171 667
- US-A- 3 703 299

## Description

L'invention se rapporte à un accessoire pour skis destiné à relier les deux spatules d'une paire de skis pour faciliter leur guidage, comprenant un organe de liaison articulé sur deux éléments destinés à être fixés aux parties avant des skis.

On connaît déjà des accessoires de ce type visant essentiellement à faciliter l'exécution du chasse-neige par un skieur débutant. Ainsi le brevet US 3.703.299 prévoit de relier les spatules d'une paire de ski au moyen d'une sangle souple, ce qui évite de trop écarter les pointes, mais n'empêche pas de les croiser avec pour corollaire un risque de chute pouvant être dangereuse.

L'accessoire pour skis selon l'invention remédie à cet inconvénient et permet de surcroît un meilleur guidage des skis dans toutes leurs positions, de sorte que son usage peut également être utile à des skieurs voulant perfectionner leur contrôle des skis dans l'exécution des virages parallèles. L'accessoire permet un mouvement des skis relativement indépendant l'un de l'autre de façon à rendre possible leur déplacement relatif dans des directions obliques ou longitudinales. A cet effet, l'accessoire pour skis selon l'invention est caractérisé en ce que l'organe de liaison est constitué par une lame élastique, dont les extrémités sont destinées à être reliées auxdits éléments par une articulation, cette articulation comprenant un doigt solidaire d'un élément, ce doigt étant engagé dans un trou prévu dans la lame, l'élasticité de la lame permettant au skieur de faire varier l'orientation de la surface d'appui d'un ski par rapport à celle de l'autre, par torsion et/ou flexion de la lame.

Les dessins annexés représentent, schématiquement et à titre d'exemple, une forme d'exécution et des variantes de l'objet de l'invention.

La figure 1 montre la première forme d'exécution.

Les figures 2a, 2b et 2c montrent l'organe de liaison selon une variante de la forme d'exécution de l'accessoire représenté à la figure 1.

Les figures 3a, 3b, 3c et 3d montrent les possibilités de déplacement relatif entre les skis avec l'accessoire qui comprend un organe de liaison élastiquement flexible.

Les figures 4a et 4b montrent une variante d'exécution d'un élément de fixation de l'accessoire selon l'invention.

Les figures 5a, 5b, 5c et 6a montrent d'autres variantes d'exécution.

L'accessoire pour skis représenté à la figure 1 comporte une barre souple 1 fixée aux spatules 2 d'une paire de skis par deux éléments 3 rigides ou en une matière élastiquement flexible, par exemple du caoutchouc, rendus solidaires des skis par une vis ou un autre moyen. Par matière "élastiquement flexible", on entend ici une matière qui, une fois déformée, reprend sa forme initiale et qui est douée d'une certaine résistance mécanique.

La barre 1 présente quatre ouvertures 4 susceptibles d'être engagées chacune sur la tête 5 de l'un des éléments 3 pour permettre un réglage de l'écartement entre les deux skis reliés. L'élasticité de la barre 1 et des éléments 3 rend possible l'inclinaison relative des deux skis.

Il est clair que la barre 1 peut comporter un nombre quelconque de trous, notamment deux trous. Par ailleurs, l'écartement variable des spatules peut également être obtenu par une barre souple telle qu'illustrée aux figures 2a, 2b et 2c. Selon cette variante, la barre 1 est en deux parties 6 et 7, chaque partie présentant une ouverture 8 pour recevoir la tête d'un élément non représenté, solidaire d'une spatule de ski. Les parties 6 et 7 présentent par ailleurs une fente longitudinale 9 traversée par une vis 10, respectivement 11. La vis 10 s'engage dans un alésage prévu a cet effet dans la partie 7 de la barre 1, tandis que la vis 11 est pour sa part vissée à la partie 6 de cette barre. Ces deux parties 6, 7 sont partiellement superposées et sollicitées l'une vers l'autre par un ressort 12 reliant les deux vis 10 et 11. Un effort des pieds du skieur contre l'action de ce ressort 12 permet un léger écartement des deux skis, par coulissement relatif des parties 6 et 7, lesquelles reviennent à leur position initiale lorsque cesse l'effort.

Il y a lieu de remarquer qu'un effet amortisseur du coulissement est obtenu en raison du frottement entre les parties 6 et 7, frottement qui peut être modifié en serrant plus ou moins les vis 10 et 11. Une plaquette de matière différente pourrait être intercalée entre les parties 6 et 7 pour adapter le coefficient de frottement à l'effort désiré.

Les figures 3a à 3d montrent diverses possibilités de déplacement l'un par rapport à l'autre autorisées par la forme d'exécution selon la figure 1. Grâce aux différents degrés de torsion auxquels peut être soumise la lame 1 (figure 3c) ont peut varier l'orientation relative des skis pour les guider en position oblique (figure 3a) ou parallèle (figure 3b). L'élasticité de la lame 1 assure une variation relative de l'écartement des skis et on peut prévoir des solutions du genre déjà décrit en référence aux figures 2a à 2c pour permettre une variation plus large de cet écartement.

Dans la variante d'exécution d'un élément de fixation représentée aux figures 4a et 4b, l'élément 15 est rendu solidaire d'un étrier 16 muni d'une vis de serrage 17. L'étrier est alors fixé à la pointe du ski par serrage de la vis 17 (figure 4b). L'accessoire est ainsi facilement enlevé des skis et cet arrangement évite un perçage de ces derniers.

Les figures 5 à 5c montrent une variante d'exécution d'un élément de fixation qui est constitué par un bloc 18, par exemple en résine synthétique, ce bloc présentant une fente 19, destinée à recevoir une extrémité d'une lame élastique 20. Le bloc 18 présente un alésage fileté 21 permettant sa fixation sur la spatule d'un ski au moyen d'une vis appropriée, le tout de façon que le plan de la fente 19 soit sensiblement parallèle à la surface de la spatule du ski. Ce bloc 18 présente encore une lame 22, suffisamment mince pour jouer le rôle d'une lame de ressort qui pousse un doigt 23 déplaçable longitudinalement pour le faire traverser la fente 19 perpendiculairement à son plan. Sous l'action de la lame 22, ce doigt 23 peut pénétrer dans un trou de la lame élastique 20 et retenir cette dernière de façon articulée sur le bloc 18. La lame 22 présente un creusure 24, permettant à l'usager d'agir avec la pointe de son bâton sur cette lame 22 pour libérer le téton 23 qui sort ainsi du trou de la lame et permet ainsi d'enlever cette dernière pour libérer les spatules si on le désire.

Les figures 6a à 6d représentent une autre forme d'exécution dans laquelle l'élément de fixation comprend un téton 25, présentant une tête 26, sur laquelle on engage par pression une lame flexible 27, grâce à son élasticite. En se reportant à la figure 6a, on voit que tout effort de torsion de la lame flexible 27 par rapport au téton 25 donne lieu à un effet d'autoserrage ou effort de cisaillement exercé sous la tête 26 du téton 25, ce qui se traduit par une plus grande retenue de la lame sur le téton. Ce téton 25 présente également un alésage fileté 21 pour sa fixation sur le ski. Il est entouré par un manchon 28, poussé en direction du ski par un ressort 29 disposé à l'intérieur de ce manchon et autour du téton 25. Un levier 30 en forme de fourche est fixé sous le téton par une partie élastique 31, tandis que les deux dents 32 de la fourche sont placées sous le manchon 28. Ainsi, en exerçant une pression sur l'extrémité 33 du levier 30, les dents 32 de la fourche soulèvent le manchon 28 qui, à son tour, vient pousser la lame élastique 27 vers le haut, le dégageant ainsi de la tête 26 du téton 25, comme on le voit à la figure 6d.

Grâce au fait que l'organe de liaison présente un point d'articultion sur chacun des éléments de fixation, il est possible d'avancer un ski par rapport à l'autre et inversement, ce qui permet entre autre de marcher, bien que la longueur des pas soit évidemment limitée par l'organe de liaison. En outre, la flexibilité de l'accessoire, qu'elle soit due à la présence des tampons en élastomère comme à la figure 1 et/ou à la flexibilité de la lame de liaison, permet aussi bien de prendre appui sur les carres intérieures pour les virages en chasse-neige, que sur une carre intérieure et une carre extérieure pour les virages parallèles. Cette élasticité et/ou les articulations permettent également au skieur de soulever un ski par rapport à l'autre, les spatules restant bien entendu liées l'une à l'autre.

Il est bien entendu que l'invention ne se limite pas aux formes d'exécution représentées. En particulier, la forme des éléments de fixation peut être tout autre que celle représentée et l'organe de liaison des skis peut être maintenu sur les éléments de fixation par une entrave mécanique du type écrou ou goupille, ou encore par pincement de l'organe à la manière d'un bouton-pression.

Selon une variante, l'organe de liaison pourrait présenter une rotule ou analogue à une de ses extrémités et un logement à son autre extrémité, les éléments de fixation sur les skis étant évidemment conformés de façon correspondante.

L'accessoire pour skis permet un meilleur guidage des skis, tout en assurant leur indépendance relative. Pour un entraînement à un meilleur contrôle du guidage parallèle, on peut prévoir l'installation d'un accessoire analogue supplémentaire sur les talons des skis.

Il est bien entendu que l'accessoire décrit est intéressant, non seulement pour la pratique du ski sur neige, mais également pour l'exercice du ski nautique.

## Revendications

1. Accessoire pour skis destiné à relier les deux spatules d'une paire de skis pour faciliter leur guidage, comprenant un organe de liaison (1) articulé sur deux éléments (3) destinés à être fixés aux parties avant des skis, **caractérisé** en ce que l'organe de liaison est constitué par une lame (1) élastique, dont les extrémités sont destinées à être reliées auxdits éléments (3) par une articulation, cette articulation comprenant un doigt (5) solidaire d'un élément, ce doigt étant engagé dans un trou prévu dans la lame (1), l'élasticité de la lame (1) permettant au skieur de faire varier l'orientation de la surface d'appui d'un ski par rapport à celle de l'autre, par torsion et/ou flexion de la lame.

2. Accessoire selon la revendication 1, **caractérisé** en ce que les éléments (3) destinés à être fixés aux parties avant des skis comprennent un doigt (5) dont l'extrémité est renflée et présente un diamètre légèrement plus grand que celui des trous de la lame de façon à pouvoir être engagée à force dans ce trou, par déformation élastique de la partie de la lame (1) comportant le trou.

3. Accessoire selon la revendication 1, **caractérisé** en ce que la lame flexible (1) est en deux parties (6, 7) coulissant longitudinalement entre elles et reliées l'une à l'autre par un élément élastique (12).

4. Accessoire selon l'une des revendications 1 à 3, **caractérisé** en ce que les éléments comprennent des étriers destinés à être fixés par serrage aux pointes des skis.

5. Accessoire selon l'une des revendications 1 à 4, **caractérisé** en ce que chaque élément de fixation (25) comprend une pièce mobile (28, 30) susceptible d'être actionnée à l'aide d'un bâton, cette pièce étant disposée de façon à écarter la lame flexible (27) des éléments de fixation (25) pour dégager les doigts (26) de leur trou respectif.

6. Accessoire selon la revendication 5, **caractérisé** en ce que chaque doigt présente une base avec une collerette située au-dessous de sa tête (26), cette collerette servant d'appui pour un ressort (29) entourant la base du doigt et poussant un manchon (28) vers la base du doigt pour l'éloigner de la tête (26) du doigt, la partie supérieure de ce manchon étant située dessous la lame élastique (27) et entourant ladite collerette, un levier (30) présentant une extrémité libre (33), passant sous le manchon (28) et étant conformé pour qu'une pression exercée sur son extrémité libre (33) fasse soulever le manchon (28) contre l'action du ressort (29), le manchon prenant appui contre la lame élastique (27) pour la dégager de la tête (26) du doigt.

7. Accessoire selon la revendication 1, **caractérisé** en ce que la lame élastique (20) présente des trous à chacune de ses extrémités, chaque élément de fixation (18) présentant une fente (19) sensiblement parallèle à la surface de la spatule du ski et destiné à recevoir une extrémité de la lame élastique (20), un doigt (23) déplaçable longitudinalement traversant cette fente (19) dans la direction sensiblement perpendiculaire au plan de la fente (19), ce doigt (23) étant destiné à pénétrer dans un trou de la lame (20) pour la retenir de façon articulée sur l'élément de fixation (18), un organe (22) étant agencé pour déplacer le doigt (23) hors de la fente et libérer la lame élastique (20).

## Claims

1. Accessory for skis designed to connect the two tips of a pair of skis to facilitate their guiding, comprising a connecting member (1) articulated on two components (3) designed to be fixed to the front parts of the skis, characterised in that the connecting member consists of an elastic strip (1), the ends of which are designed to be connected to the said components (3) by means of an articulation, this articulation comprising a pin (5) secured to a component, this pin being engaged in a hole provided in the strip (1), the elasticity of the strip (1) enabling the skier to cause the orientation of the bearing surface of one ski to be varied with respect to that of the other, by torsion and/or flexion of the strip.

2. Accessory according to claim 1, characterised in that the components (3) designed to be fixed to the front parts of the skis comprise a pin (5), the end of which is enlarged and has a diameter slightly greater than that of the holes in the strip so as to be able to be engaged forcibly in this hole, by elastic deformation of the part of the strip (1) which includes the hole.

3. Accessory according to claim 1, characterised in that the flexible strip (1) is in two parts (6, 7) sliding longitudinally on each other and connected to each other by an elastic component (12).

4. Accessory according to one of claims 1 to 3, characterised in that the components comprise stirrup pieces designed to be fixed by clamping to the tips of the skis.

5. Accessory according to one of claims 1 to 4, characterised in that each fixing component (25) comprises a movable piece (28, 30) capable of being actuated by means of a stick, this piece being arranged so as to move the flexible strip (27) away from the fixing components (25) in order to release the pins (26) from their respective holes.

6. Accessory according to claim 5, characterised in that each pin has a base with a collar located below its head (26), this collar serving as a support for a spring (29) surrounding the base of the pin and pushing a sleeve (20) towards the base of the pin in order to move it away from the head (26) of the pin, the top of this sleeve being located underneath the elastic strip (27) and surrounding the said collar, a lever (30) having a free end (33), passing underneath the sleeve (28) and being shaped so that a pressure exerted on its free end (33) causes the sleeve (28) to rise against the action of the spring (29), the sleeve bearing against the elastic strip (27) in order to disengage it from the head (26) of the pin.

7. Accessory according to claim 1, characterised in that the elastic strip has holes at each of its ends, each fixing component (18) having a slot (19) substantially parallel to the surface of the tip of the ski and designed to receive one end of the elastic strip (20), a longitudinally movable pin (23) passing through this slot (19) in the direction substantially perpendicular to the plane of the slot (19), this pin (23) being designed to enter a hole in the strip (20) in order to hold it in an articulated fashion on the fixing component (18), a member (22) being arranged to move the pin (23) out of the slot and release the elastic strip (20).

## Patentansprüche

1. Zubehör für Schier zur Verbindung der beiden Schaufeln eines Paars Schier, um deren Führung zu erleichtern, umfassend ein Verbindungsorgan (1), welches auf zwei Elementen (3) gelenkig angeordnet ist, die dazu vorgesehen sind, an den vorderen Teilen der Schier befestigt zu werden, dadurch gekennzeichnet, daß das Verbindungsorgan durch ein elastisches Blatt (1) gebildet wird, dessen Enden dazu vorgesehen sind, über eine gelenkige Verbindung mit den Elementen (3) verbunden zu werden, wobei diese gelenkige Verbindung einen mit einem Element fest verbundenen Zapfen (5) umfaßt, wobei dieser Zapfen in ein in dem Blatt (1) vorgesehenes Loch eingreift, wobei die Elastizität des Blattes (1) es dem Schifahrer ermöglicht, die Ausrichtung der Auflagefläche eines Schis im Verhältnis zu jener des anderen mittels Verdrehen und/oder Durchbiegen des Blattes zu verändern.

2. Zubehör nach Anspruch 1, dadurch gekennzeichnet, daß die zur Befestigung an den vorderen Teilen der Schier bestimmten Elemente (3) einen Zapfen (5) umfassen, dessen Ende verdickt ist und einen geringfügig größeren Durchmesser als jenen der Löcher des Blattes aufweist, sodaß er mit Kraft durch elastische Verformung des Teils des Blattes (1), welcher das Loch umfaßt, in dieses Loch einbringbar ist.

3. Zubehör nach Anspruch 1, dadurch gekennzeichnet, daß das biegsame Blatt (1) aus zwei in Längsrichtung zueinander gleitenden Teilen (6,7) besteht, welche durch ein elastisches Element (12) untereinander verbunden sind.

4. Zubehör nach einem der Ansprüche 1 bis 3, dadurch gekennzeichnet, daß die Elemente Bügel umfassen, welche dazu bestimmt sind, durch Festsetzen an den Spitzen der schier befestigt zu werden.

5. Zubehör nach einem der Ansprüche 1 bis 4, dadurch gekennzeichnet, daß jedes Befestigungselement (25) einen beweglichen Teil (28, 30) umfaßt, der mittels eines Stocks betätigt werden kann, wobei dieser Teil derart angeordnet ist, daß er das biegsame Blatt (27) von den Befestigungselementen (25) entfernt, um die Zapfen (26) jeweils aus ihrem Loch freizusetzen.

6. Zubehör nach Anspruch 5, dadurch gekennzeichnet, daß jeder Zapfen eine Basis mit einem unterhalb seines Kopfes (26) angeordneten Flansch aufweist, wobei dieser Flansch als Anschlag für eine Feder (29) dient, welche die Basis des Zapfens umgibt und eine Muffe (28) in Richtung der Basis des Zapfens schiebt, um sie von dem kopf (26) des Zapfens zu entfernen, wobei der obere Teil dieser Muffe unter dem elastischen Blatt (27) angeordnet ist und den Flansch umgibt, wobei ein Hebel (30) ein unterhalb der Muffe (28) hindurchtretendes freies Ende (33) aufweist, das derart ausgelegt ist, daß ein auf sein freies Ende (33) ausgeübter Druck die Muffe (28) gegen die Wirkung der Feder (29) anhebt, wobei die Muffe gegen das elastische Blatt (27) drückt, um es von dem Kopf (26) des Zapfens freizusetzen.

7. Zubehör nach Anspruch 1, dadurch gekennzeichnet, daß das elastische Blatt an jedem seiner Enden Löcher aufweist, wobei jedes Befestigungselement (18) einen im wesentlichen zu der Oberfläche der Schaufel des Schis parallelen Schlitz (19) aufweist, der dazu vorgesehen ist, ein Ende des elastischen Blattes (20) aufzunehmen, wobei ein in Längsrichtung versetzbarer Zapfen (23) in im wesentlichen zu der Ebene des Schlitzes (19) lotrechter Richtung durch den Schlitz (19) hindurchtritt, wobei der Zapfen (23) dazu vorgesehen ist, in ein Loch des Blattes (20) einzudringen, um es auf dem Befestigungselement (18) gelenkig zu halten, wobei ein Organ (22) vorgesehen ist, um den Zapfen (23) aus dem Schlitz zu versetzen und das elastische Blatt (20) freizusetzen.
